# EUROPÄISCHE PATENTSCHRIFT

(11) **EP 0 235 338 B1**
(45) Veröffentlichungstag und Bekanntmachung des Hinweises auf die Patenterteilung: **08.08.1990**
(21) Anmeldenummer: 86102926.2
(22) Anmeldetag: 05.03.1986
(51) Int. Cl.: H01R 13/64

(54) **Mehrpoliger Steckverbinder**
Multipole electrical connector
Connecteur électrique multipolaire

(43) Veröffentlichungstag der Anmeldung: 09.09.1987
(73) Patentinhaber: C.A. Weidmüller GmbH & Co., D-32760 Detmold (DE)
(72) Erfinder: Strate, Klaus, D-4930 Detmold (DE)
(74) Vertreter: Loesenbeck, Karl-Otto, Dipl.-Ing.

(56) Entgegenhaltungen:
- US-A- 4 376 565
- US-A- 4 449 767
- IBM TECHNICAL DISCLOSURE BULLETIN, Band 28, Nr. 6, November 1985, Seiten 2319,2320, New York, US: "Keyed modular connector"

## Beschreibung

Die Erfindung betrifft einen mehrpoligen Steckverbinder mit einer Leiste aus zahlreichen Stecker-oder Buchsenteilen unterschiedlicher Polzahl, sowie mit entsprechenden Buchsen- oder Steckerteilen zum Einstecken in die Leiste, wobei die Steckerteile und die Buchsenteile jeweils Steckaufnahmen für die Aufnahme von Codierelementen aufweisen.

Die bislang übliche Codierung von Steckverbindem beschränkt sich auf die Schaffung von Aufnahmen einerseits an den Steckerteilen und andererseits an den Buchsenteilen sowie die der Codierung entsprechende Bestückung dieser Aufnahmen mit Codierelementen, wobei es bezüglich der Lage der Aufnahmen und der Art der Codierelemente verschiedene bekannte Ausführungsformen gibt (US-A 4 449 767, US-A 4 376 565, DE-B-28 07 017, DE-A-34 17 855, DE-C-30 14 804). Mit dieser Art der Codierung lassen sich Stecker- und Buchsenteile jeweils gleicher Polzahl codieren.Problematisch wird diese Art der Codierung jedoch dann, wenn lange Leisten hoher Gesamtpolzahl vorliegen, wobei durch eine Codierung auch verhindert werden soll, daß Steckerteile und Buchsenteile ungleicher Polzahl ineinandergesteckt werden können. Das Problem wird dann besonders groß, wenn dabei relativ viele Stecker- oder Buchsenteile niedriger Polzahl, beispielsweise zwei- bis dreipolige Teile vorkommen und wenn darüber hinaus zusätzlich die Möglichkeit gegeben sein soll, im Bedarfsfall auch ein großpoliges Teil, beispielsweise ein sechspoliges Buchsenteil, in der Leiste in ein solches Steckerteil mit insgesamt sechs Polen einzustecken, das jedoch insbesondere aus herstellungstechnischen Gründen aus zwei dreipoligen Steckerteilen oder beispielsweise drei zweipoligen Steckerteilen zusammengesetzt ist.

Diese systemimmanent nur mögliche Anzahl unterschiedlicher Codiermöglichkeiten ist in derartigen Anwendungsfällen bei dem bislang üblichen Codiersystem nicht ausreichend. Eine gewisse Abhilfe kann man in derartigen Fällen dadurch erreichen, daß man die Pole selbst in die Codierung mit einbezieht, was dann natur gemäß Polverluste zur Folge hat.

Der vorliegenden Erfindung liegt die Aufgabe zugrunde, einen mehrpoligen Steckverbinder der gattungsgemäßen Art zu schaffen, der es ermöglicht, mit konstruktiv einfachen Mitteln und ohne Polverlust eine Fehlsteckung nicht nur bei gleicher Polzahl der Stecker- und Buchsenteile untereinander, sondern auch Fehlsteckungen bei Stecker- und Buchsenteilen ungleicher Polzahl zu verhindern, wobei zusätzlich die Möglichkeit geschaffen sein soll, einen aus mehreren Stecker- oder Buchsenteilen geringer Polzahl zusammengesetzten Leistenabschnitt nicht nur mit den zugehörigen Teilen jeweils gleicher Polzahl in gleicher Reihenfolge, sondern auch im Bedarfsfall mit einem Buchsenteil bzw. Steckerteil einer großen, der Gesamtpolzahl entsprechenden Polzahl, also Teile übergreifend, zu verbinden.

Die erfindungsgemäße Lösung besteht im wesentlichen darin, daß die Steckerteile und die Buchsenteile an einer ihrer bei der Steckung zusammenwirkenden Kontur eine jeweils aus Vorsprüngen und Ausnehmungen gebildete, einem vorgegebenen Rastermaß folgende, ineinandersteckbare Konturierung aufweisen, wobei die Eckkanten der Kontur abweichend im Sinne der Kollision mit der gerasterten Konturierung im übrigen ausgebildet sind und die Steckerteile und die Buchsenteile an einer weiteren bei der Steckung zusammenwirkenden Kontur eine weitere jeweils aus Vorsprüngen und Ausnehmungen gebildete, dem Rastermaß folgende, ineinandersteckbare Konturierung aufweisen, wobei hier an den die Teilestoßkanten bildenden Eckkanten die die Vorsprünge beinhaltende Konturierung vorsprunglos ausgebildet ist, während die die Aufnahmen aufweisende Konturierung im Rastermaß hier mit solchen Aufnahmen versehen ist, in die Teile übergreifend sowohl ein Vorsprung versehen ist, in die Teile übergreifend sowohl ein Vorsprung wie auch ein die Aufnahme eines solchen Vorsprunges verhinderndes Blockierelement einsteckbar sind.

Dank der Einbeziehung der Kontur der Steckerteile und der Buchsenteile in die Codierung kann problemlos über die gerasterte Konturierung bei abweichender Ausgestaltung der Eckkanten der Konturierung eine Fehlsteckung bezüglich Steckerteilen und Buchsenteilen ungleicher Polzahl vermieden werden, da in einem solchen Fall immer mindestens eine Eckkante des Teiles mit der geringeren Polzahl mit der gerasterten Konturierung des anderen Teiles größerer Polzahl kollidiert und von daher ein Zusammenfügen nicht möglich ist. Die Codierung geschieht dabei auch ohne jedweden Polverlust und sie ist in ihrem konstruktiven Aufbau auch denkbar einfach und läßt sich beispielsweise spritztechnisch bei einfachem Werkzeugaufbau auch einfach herstellen. Dank dieser Ausgestaltung ist es auch möglich, eine aus zahlreichen, relativ kleinen Polzahlen bestehende Leiste, beispielsweise Steckerleiste, mit einer Buchsenleiste zu verbinden, falls diese ebenfalls aus Teilen entsprechender geringer Polzahl, in jedem Fall aber in der gleichen Reihenfolge aufgebaut, zusammengesetzt ist. Auch innerhalb dieser Anreihungen ist es nicht möglich, Leistenabschnitte, die bezüglich der einzelnen Elemente in den Polzahlen anders aufgebaut sind, trotz gleicher Gesamtpolzahl ineinanderzufügen.

Dagegen ist es jedoch dank der weiteren Konturierung und der entsprechenden Eckkantenausgestaltung entsprechend der Ausgestaltung der Stoßkanten der Teile im Lagebereich dieser Konturierung wiederum möglich, in einen aus mehreren einzelnen Teilen zusammengesetzten Leistenabschnitt vorbestimmter Gesamtpolzahl einen durchgehenden einheitlichen Stecker- oder Buchsenleistenabschnitt gleicher Polzahl wie die vorstehend genannte Gesamtpolzahl, insoweit dann doch Teile übergreifend, einzustecken, da insoweit hier bei dieser Konturierung in den Eckkantenbereichen und damit den Teilestoßkanten ja Aufnahmen von den aneinandergrenzenden Teilen gebildet sind, die im Prinzip die Aufnahme eines entsprechenden Vorsprunges, wie es sich naturgemäß hier im Rastermaß dann an dem Stecker- oder Buchsen teil großer Polzahl befindet, möglich ist. Soll diese Möglichkeit nicht genutzt, sondern im Gegenteil im Rahmen der Gesamtcodierung verhindert werden, wird hier in diese spezielle Aufnahme im Eckkanten- und damit Teilestoßkantenbereich das Blockierelement eingesetzt, mit dem eben diese Steckung dann verhindert wird.

Hervorzuheben ist auch, daß man diese Weise die ebenfalls vorhandene, übliche Codierung über die in die Steckaufnahmen der Steckerteile und der Buchsenteile einsetzbaren Codierelemente völlig frei dafür behält, ausschließlich unerwünschte Steckungen bei Steckerteilen und Buchsenteilen jeweils gleicher Polzahl zu verhindern.

Bevorzugte Ausgestaltungen sind in den Unteransprüchen gekennzeichnet.

Ein Ausführungsbeispiel eines derartigen mehrpoligen Steckverbinders wird nachstehend unter Bezugnahme auf die Zeichnung näher beschrieben. Es zeigen
Figur 1 ein Grundschema eines derartigen Steckverbinders mit perspektivischer, teilweise schematisierter Darstellung einer Steckleiste mit mehreren Steckerteilen unterschiedlicher Polzahl sowie mit einem der zugehörigen Buchsenteil,
Figur 2 einen aus zwei dreipoligen und einem zweipoligen Steckerteil gebildeten Leistenabschnitt mit Illustration der Fehlsteckvermeidung mit einem zweipoligen sowie mit einem dreipoligen Buchsenteil,
Figur 3 einen aus vier zweipoligen Steckerteilen aufgebauten Leistenabschnitt mit einem eingesteckten einstückigen achtpoligen Buchsenteil,
Figur 4 einen aus zwei dreipoligen Steckerteilen aufgebauten Leistenabschnitt in gewollter Steckverbindung mit zwei dreipoligen Buchsenteilen unter Einsatz eines Blockierelementes,
Figur 5 die aus zwei dreipoligen Steckerteilen gebildete Leiste nach Figur 4 mit Illustration der Verhinderung einer Steckverbindung mit einem einstückigen sechspoligen Buchsenteil durch das Blockierelement.

In Figur 1 ist eine Steckerleiste hoher Gesamtpolzahl illustriert, die beispielsweise in einem ihrer Abschnitte eine Aneinanderreihung von drei zweipoligen Steckerteilen 1 a und einem dreipoligen Steckerteil 1 beinhaltet. In der Leiste können weitere Steckerteile unterschiedlicher Polzahl vorhanden sein. Derartige Steckerleisten können beispielsweise auf Leiterplatten gebildet sein, so daß nach Bildung der Steckerleisten aus den einzelnen Steckerteilen die Trennfugen zwischen den einzelnen Steckerteilen 1 a, 1 b usw. kaum sichtbar sind und von daher die Gefahr von Fehlsteckungen der entsprechenden Buchsenteile groß ist.

In Figur 1 ist aus Gründen der Einfachheit von den zugehörigen Buchsenteilen lediglich ein vierpoliges Buchsenteil 2a' dargestellt. Es besteht das Erfordernis, einerseits unter Vermeidung von Fehlsteckungen immer nur Steckerteile und Buchsenteile gleicher Polzahl miteinander verbinden zu können, wobei andererseits auch die Möglichkeit gegeben sein soll, einen aus mehreren Teilen geringer Polzahl aufgebauten Leistenabschnitt, beispielsweise einen Leistenabschnitt, der aus vier nebeneinander angeordneten zweipoligen Steckerteilen 1 a gebildet ist (Figur 3) in Steckverbindung mit einem insgesamt einheitlichen achtpoligen Buchsenteil 2a' (Figur 3) verbinden zu können, jedoch auch die Möglichkeit zu haben, eine solche Verbindung im Bedarfsfall auch als unerwünscht zu blockieren. Das Grunderfordernis der Codierung, auch bei in einer Leiste vorhandenen mehreren Steckerteilen und Buchsenteilen jeweils identischer Polzahl unerwünschte Steckungen untereinander durch entsprechende Codierung zu vermeiden, bleibt bestehen.

Wie aus den Figuren ersichtlich, ist zunächst zur Vermeidung von Fehlsteckungen und Buchsenteilen und Steckerteilen jeweils unterschiedlicher Polzahl, und zwar auch in zusammengesetzten Leistenabschnitten, die oberseitige bei der Steckung der betroffenen Teile zusammenwirkende Kontur der Stecker- und Buchsenteile einer jeweils aus Vorsprüngen und Ausnehmungen gebildeten Konturierung, die einem vorgegebenen Rastermaß folgt, unterzogen, wobei jeweils die Endkanten der Konturierung abweichend im Sinne der Kollision mit der gerasterten Konturierung ausgebildet sind.

im einzelnen weisen im dargestellten Ausführungsbeispiel die Steckerteile 1 a, 1 b sowie die Buchsenteile 2a', 2a", 2b und 2b' an ihrer zusammenwirkenden oberseitigen Kontur einem vorbestimmten Rastermaß x folgend nach der Zusammensteckung einander zugewandt liegende, sich jeweils zum Gegenstück hin öffnende Steckaufnahmen 3 für dort einsetzbare, in Figur 4 strichpunktiert angedeutete Codierelement 4 auf. Als Konturierung für die Vermeidung von Fehlsteckungen bezüglich Steckerteilen und Buchsenteilen unterschiedlicher Polzahl sind im dargestellten Ausführungsbeispiel die Steckerteile 1 a, 1 jeweils in ihren mittleren Bereichen, zwischen den Steckaufnahmen 3 für die Codierelemente, mit vorspringenden Rippen 5 versehen, die bei Steckerteilen größere Polzahl dem gleichen Rastermaß x folgen, während in den Buchsenteilen 2a', 2a", 2b und 2b' an entsprechender Stelle Nuten 6 zur Aufnahme der Rippen 5 vorgesehen sind. Dabei sind nun die Eckkantenbereiche und damit die Teilestoßkanten bei der Anreihung, von dieser rippenartigen Konturierung 5, 6, im Sinne der Kollision mit der geschilderten gerasterten Konturierung 5, 6 abweichend ausgestaltet, beispielsweise dergestalt, daß, wie im Ausführungsbeispiel dargestellt, die oberen Eckkanten der Buchsenteile 2a', 2a", 2b und 2b' vollstückig ausgebildet sind, obwohl dort, würde man dem Rastermaß x folgen, Teilausparungen entsprechend einem Teilbereich der Nut 6 zu sein hätten.

Auch die bei der Steckverbindung zusammenwirkenden Unterseiten der Steckerteile 1 a, 1 b und der Buchsenteile 2a', 2a", 2b und 2b' haben eine mit Vorsprüngen und Ausnehmungen versehene Konturierung, und zwar eine gegenüber der Konturierung an den Oberseiten symmetrisch abweichende Konturierung. Im darstellten Ausführungsbeispiel weisen hierzu die Buchsenteile 2a', 2a", 2b und 2b' relativ breite Rippen 7 auf, wobei in den Steckerteilen 1 a, 1 b in ihren mittleren Bereichen entsprechende im Querschnitt genau angepaßte Nuten 8 vorgesehen sind. Die Rippen 7 und die Nuten 8 folgen wiederum dem Rastermaß x. Auch hier an den zusammenwirkenden Unterseiten ist eine besondere Eckkantenausgestaltung, d. h. damit auch Ausgestaltung der Stoßkanten der Teile in ihrer Anreihung aneinander, vorgesehen. Während die Eckkantenbereiche der Buchsenteile 2a', 2a", 2b und 2b' ohne entsprechende Rippe 7, bzw. dem Rastermaß folgend einem entsprechenden Teil der Rippe 7, belassen sind, sind in den Eckkantenbereichen der Steckerteile 1 a, 1 hinterschnittene Nutenabschnitte 8', auf die Nuten 8 dem Rastermaß x entsprechend folgend, vorgesehen, die jeweils bei zwei aneinandergereihten Teilen dann gemeinsam eine hinterschnittene Gesamtnut 8' bilden. Die Dimensionierung ist dabei so getroffen, daß die Gesamtnut 8' an ihrer engsten Stelle immer noch eine solche lichte Weite hat, daß im Bedarfsfall eine breite Rippe 7 hier eintreten kann. Es sind nun ferner bei diesem Steckverbinder besondere Blockierelemente 9 vorgesehen, die in ihrem Querschnitt der Gesamtnut 8' so angepaßt sind, daß sie in diese eingesteckt werden können, ohne jedoch den Querschnitt der Gesamtnut 8' mit ihrem eigenen Querschnitt zu übersteigen, insbesondere also ohne etwa nach oben aus der Gesamtnut 8' vorzustehen. Mit dem Einstecken eines solchen Blockierelementes 8' in die an der Stoßkante zweier Teile gebildete Gesamtnut 8' kann im Bedarfsfall die an sich mögliche Einsteckung einer Rippe 7 in diese Gesamtnut 8' verhindert werden.

Die vielgestaltigen Möglichkeiten der Verhinderung von Fehlsteckungen der Steckerteile und Buchsenteile sind in den Figuren illustriert, wobei jeweils die eine Fehlsteckung verhindernden Kollisionsbereiche die zusammenwirkenden Konturierungen der Steckerteile und Buchsenteile als schwarze Flächen hervorgehoben sind.

Die Figur 2 illustriert beispielshalber, daß es bei einem Leistenabschnitt, der aus der Aneinanderfügung eines zweipoligen Steckerteiles 1 a und zweier dreipoliger Steckerteile 3b gebildet ist, nicht möglich ist, sozusagen vom falschen Ende aus ein zweipoliges Buchsenteil 2a sowie ein dreipoliges Buchsenteil 3b einzustecken und von dieser flaschen Seite her auch nicht einen Buchsenleistenabschnitt, gebildet aus dem zweipoligen Buchsenteil 2a und dem dreipoligen Buchsenteil 2b, einzufügen, da hier aufgrund der Eckkantenausgestaltung an den zusammenwirkenden Oberseiten der bei der Steckverbindung gebildeten Teile immer die von der Polzahl her nicht passenden Eckkantenbereiche der Buchsenteile 2a, 2b mit einer der im mittleren Bereich liegenden Rippen 5 der Steckerteile 1 a, 1 b kollidieren würden.

Die Anschauung zeigt auch, daß in den dargestellten Steckerleistenabschnitt ohne weiteres ein Buchsenleistenabschnitt eingesteckt werden könnte, der ausgehend von der linken Seite der Figur 2 aus einem zweipoligen Buchsenteil in Anreihung mit zwei dreipoligen Buchsenteilen aufgebaut wäre. Die Anschauung zeigt auch, daß einzelne Buchsenteile entsprechender Polzahl ohne weiteres eingefügt werden könnten, falls man eine solche Steckung nicht in der üblichen Weise durch Einstekkung entsprechender Codierelemente 4 in die entsprechenden Steckaufnahmen 3 von Steckerteil und Buchsenteil verhindern würde.

Aus Vorstehendem ergibt sich, daß infolge der Konturierung nicht Steckerteile und Buchsenteile unterschiedlicher Polzahl zusammengefügt werden können, wobei auch eine andere polzahlmäßige Aufeinanderfolge in einer Anreihung von Leistenabschnitten infolge der geschilderten Kollision nicht zusammensteckbar ist.

Die gewollte und angestrebte Ausnahme der Zusammensteckbarkeit eines Teiles mit großer Gesamtpolzahl mit einem Leistenabschnitt, der aus Teilstücken kleiner Gesamtpolzahl, im Ergebnis aber mit der gleichen Polzahl aufgebaut ist, ist in den Figuren 3 und 4 illustriert.

Die Figur 3 zeigt einen Steckerleistenabschnitt, der aus vier nebeneinander angeordneten zweipoligen Steckerteilen 1a aufgebaut ist, wobei kollisionsfrei hier ein einheitlich achtstükkiges Buchsenteil 2a, 2ä eingefügt ist. Genauso kann problemlos das in Figur 1 dargestellte vierpolige Buchsenteil 2a' in die beiden aneinandergereihten zweipoligen Steckerteile 1 a eingesteckt werden. In den unterseitigen Stoßkantenbereichen der Steckerteile 1a bilden die Gesamtnuten 8a' ja entsprechende Aufnahmen für den hier dem Rastermaß x folgend befindlichen Rippen 7 des Buchsenteiles. Ergänzend sei angemerkt, daß im Ausführungsbeispiel nach Figur 3 naturgemäß in den dortigen Steckerleistenabschnitt auch ein Buchsenleistenabschnitt, gebildet aus vier aneinandergereihten zweipoligen Buchsenteilen, eingesteckt werden könnte.

Die Figur 4 illustriert die Möglichkeit, in einen Steckerleistenabschnitt aus beispielsweise zwei aneinandergereihten dreipoligen Steckerteilen 1 eine entsprechend aus zwei dreipoligen Buchsenteilen 2b gebildeten Buchsenleistenabschnitt stecken zu können, und zwar selbst dann, wenn hier zwischen den beiden Steckerteilen 1b in ihrem Stoßkantenbereich in die gebildete Gesamtnut 8' zur Vermeidung der im Zusammenhang mit Figur 5 noch näher erläuterten Steckung ein Blockierelement 9 eingesetzt sein sollte.

Die Steckverbindung ist dadurch selbst für diesen Fall ermöglicht, da ja die Eckkanten- und damit Stoßkantenbereiche der beide Buchsenteile ohne eine entsprechenden Abschnitt einer Rippe 7 belassen sind.

Um im Falle der Figur 4 eine unerwünschte Steckung zweier an sich passender Leistenabschnitte zu verhindern, wird, wie strichpunktiert angedeutet, mit der Einsteckung der üblichen Codierelemente 4 in die entsprechenden Steckaufnahmen 3 eines Steckerteiles und eines Buchsenteiles gearbeitet.

Die Figur 5 zeigt wiederum einen Leistenabschnitt, der aus der Aneinanderreihung zweier dreipoliger Steckerteile 1 b gebildet ist, wobei aber jetzt, im Gegensatz zur Figur 4, ein einheitlich sechspoliges Buchsenteil 2b' vorgesehen ist, im Vergleich zur Figur 3, wo die Verwirklichung einer derartigen teileübergreifenden Steckung illustriert ist, ist in Figur 5 gezeigt, wie durch das Einstecken eines Blockierelementes 9 in die Gesamtnut 8' an der Stoßkante der beiden Steckerteile 1b im Bedarfsfall hier die Einsteckung des sechspoligen Buchsenteiles 2b' verhindert werden kann, da bei eingestecktem Blockierteil 9 ja die im mittleren Bereich vorhandene Rippe 7 in der unterseitigen Konturierung des Buchsenteiles nicht mehr in die Gesamtnut 8' eintreten kann.

Bei den vorstehend beschriebenen Ausführungsbeispielen ist davon ausgegangen, daß eine aus aneinandergereihten Steckerteilen gebildete Steckerleiste vorhanden ist, in die Buchsenteile oder Buchsenleistenabschnitte eingesteckt werden sollen. Es kann auch genauso umgekehrt der Fall sein, daß Buchsenteile unterschiedlicher Polzahl zu einer längeren Buchsenleiste vereinigt sind und beispielsweise auf einer Leiterplatte festgelegt sind und dann Steckerteile oder Steckerleistenabschnitte zur Einsteckung in die Buchsenleiste vorgesehen sind.

Es können ferner in der geometrischen Form abweichende Konturierungen in den zusammenwirkenden Oberseiten und Unterseiten der Steckerteile und Buchsenteile vorgesehen sein, die zur Erfüllung des erfindungsgewollten Zweckes jedoch alle einfachen geometrischen Formen folgen können. In Umkehrung der gezeigten Verhältnisse können im Prinzip auch dort, wo jetzt Rippen vorgesehen sind, Nuten vorgesehen sein, während am entsprechenden Gegenteil dann die Rippen angeordnet sind.

## Patentansprüche

1. Mehrpoliger Steckverbinder mit einer Leiste aus zahlreichen Stecker- oder Buchsenteilen (1 a, 1b; 2a, 2b, 2a', 2b' 2a") unterschiedlicher Polzahl, sowie mit entsprechenden Buchsen- oder Steckerteilen (2a, 2b, 2a', 2b', 2a"; 1a, 1b) zum Einstecken in die Leiste, wobei die Steckerteile und die Buchsenteile jeweils Steckaufnahmen (3) für die Aufnahme von Codierelementen (4) aufweisen, dadurch gekennzeichnet, daß die Steckerteile (1 a, 1b) und die Buchsenteile (2a, 2b, 2a', 2b', 2a") an einer ihrer bei der Steckung zusammenwirkenden Konturen eine jeweils aus Vorsprüngen (5) und Ausnehmungen (6) gebildete, einem vorgegebenen Rastermaß (x) folgende, ineinandersteckbare Konturierung aufweisen, wobei die Eckkanten der Konturierung abweichend im Sinne der Kollision mit der gerasterten Konturierung ausgebildet sind und die Steckerteile (1a, 1b) und die Buchsenteile (2a, 2b, 2a', 2b', 2a") an einer weiteren bei der Steckung zusammenwirkenden Kontur eine weitere jeweils aus Vorsprüngen (7) und Ausnehmungen (8, (') gebildete, dem Rastermaß (x) folgende, ineinandersteckbare Konturierung aufweisen, wobei hier an den die Teilestoßkanten bildenden Eckkanten die die Vorsprünge (7) beinhaltende Konturierung vorsprungslos ausgebildet ist, während die die Aufnahmen (8, 8') aufweisende Konturierung hier im Rastermaß mit solchen Aufnahmen (8') versehen ist, in die, teile- übergreifend, sowohl ein Vorsprung (7), wie auch ein die Aufnahme eines solchen Vorsprunges (7) verhinderndes Blockierelement (9) einsteckbar sind.

2. Mehrpoliger Steckverbinder nach Anspruch 1, dadurch gekennzeichnet, daß an der oberseitigen zusammenwirkenden Kontur der Steckerteile (1a, 1b) in dem Ratermaß (x) in deren mittlerem Bereich Rippen (5) vorgesehen sind, für die entsprechend dem Rastermaß (x) in den Buchsenteilen (2a, 2b, 2a', 2b', 2a") in deren mittlerem Bereich Aufnahmenuten (6) vorgesehen sind, wobei die Endkanten dieser Buchsenteile entgegen dem Rastermaß vollstückig ohne Nuten belassen sind, während die Endkanten der Steckerteile (1 a, 1 b) entgegen dem Rastermaß ohne Rippen (5) belassen sind.

3. Mehrpoliger Steckverbinder nach Anspruch 1, dadurch gekennzeichnet, daß in den Steckerteilen (1 a, 1b) und den Buchsenteilen (2a, 2b, 2a', 2b', 2a") einander zugewandt und sich zueinander öffnend entsprechend dem Rastermaß (x) jeweils zwischen den Rippen (5) bzw. den Aufnahmenuten (6) die Stecaufnahmen (3) für die Codierelemente (4) vorgesehen sind.

4. Mehrpoliger Steckverbinder nach Anspruch 1, dadurch gekennzeichnet, daß die Stoßkantenkonturierung der die Ausnehmungen (8, 8') beinhaltenden Kontur jeweils eine halbe, im Gesamtquerschnitt schwalbenschwanzförmige Aufnahmenut (8') aufweist, deren kleinste lichte Weite auf die Aufnahme des Vorsprunges (7) ausgelegt ist, wobei die Blockierelemente (9) in ihrem Querschnitt an diese Aufnahmenut (8') angepaßt sind und in ihrer Querschnittgröße den Nutenquerschnitt nicht übersteigen.

5. Mehrpoliger Steckverbinder nach Anspruch 1 oder 4, dadurch gekennzeichnet, daß die zusammenwirkenden unterseitigen Konturen der Steckerteile (1a, 1b) und der Buchsenteile (2a, 2b, 2a', 2b', 2a") in ihren mittleren Bereichen aus in ihren geometrischen Abmessungen von den oberseitigen Rippen (5) und Nuten (6) abweichenden Rippen (7) und Nuten (8), jedoch dem gleichen Rastermaß (x) folgend, gebildet sind.

## Revendications

1. Connecteur à fiches multipolaire comportant une barrette constituée de plusieurs éléments à fiches ou éléments à douille (1a, 1 b ; 2a, 2b, 2a_{'}, 2b', 2a") de nombre de pôles différent, ainsi que des éléments à douille ou des éléments à fiches correspondants (2a, 2b, 2a', 2b', 2a"; 1a, 1b) à enficher dans la barrette, les éléments à fiches et les éléments à douille présentant des logements (3) destinés à recevoir des éléments de codage (4), caractérisé en ce que les éléments à fiches (1 a, 1 b) et les éléments à douille (2a, 2b, 2a', 2b', 2a") présentent, sur l'un de leurs contours coopérant lors de l'enfi- chage, une découpe de contour enfichable, formée de saillies (5) et d'évidements (6), suivant un module (x) donné, les bords d'angle de la découpe de contour étant formés autrement que la découpe de contour modulaire, de sorte qu'ils viennent heurter celle-ci et les éléments à fiches (1 a, 1 b) et les éléments à douille (2a, 2b, 2a', 2b', 2a") présentant sur un autre contour, coopérant lors de l'enfichage, une autre découpe de contour enfichable, faite de saillies (7) et d'évidements (8, 8'), suivant le module (x), la découpe de contour, contenant les saillies (7), étant ici formée sans saillie sur les bords d'angle formant les joints entre les éléments, tandis que la découpe de contour présentant les logements (8, 8') est pourvue ici de logements (8') modulaires tels qu'on puisse enficher dans ceux-ci, en passant sur les éléments, aussi bien une saillie (7) qu'un élément de blocage (9) empêchant qu'une telle saillie (7) puisse y être logée.

2. Connecteur à fiches multipolaire suivant la revendication 1, caractérisé en ce qu'on prévoit sur le contour des éléments à fiches (1 a, 1 b) de module (x), coopérant par leur face supérieure, des nervures (5), placées dans leur région centrale, pour lesquelles on prévoit, suivant le module (x), des rainures de logement (6), dans la région centrale des éléments à douille (2a, 2b, 2a', 2b_{'}, 2a"), les bords terminaux de ces éléments à douille n'ayant aucune rainure sur toute la pièce, contrairement au module, tandis que les arêtes terminales des éléments à fiches (1a, 1b) n'ont aucune nervure (5), contrairement au module.

3. Connecteur à fiches multipolaire selon la revendication 1, caractérisé en ce qu'on prévoit dans les éléments à fiches (1a, 1 b) et dans les éléments à douille (2a, 2b, 2a', 2b', 2a"), les logements (3) pour l'enfichage des éléments de codage (4), se faisant face et s'ouvrant l'un vers l'autre, suivant le module (x), entre les nervures (5) ou entre les rainures de logement (6).

4. Connecteur à fiches multipolaire selon la revendication 1, caractérisé en ce que la découpe de contour des joints du contour contenant les évidements (8, 8'), présente une demi-rainure de logement (8é), en queue d'aronde sur toute sa section transversale, dont la plus petite largeur utile est dimensionnée pour recevoir la saillie (7), les éléments de blocage (9) présentant une section transversale adaptée à cette rainure de logement (8') et les dimensions de leur section transversale ne dépassant pas celles de la section transversale des rainures.

5. Connecteur à fiches multipolaire selon la revendication 1 ou 4, caractérisé en ce que les contours des éléments à fiches (1 a, 1 b) et des éléments à douille (2a, 2b, 2a', 2b', 2a"), coopérant par leur face inférieure, sont formés, dans leur région centrale, de nervures (7) et de rainures (8), dont les dimensions géométriques diffèrent de celles des nervures (5) et rainures (6) de la face supérieure, mais qui suivent le même module (x).

## Claims

1. A multipole plug connector with a strip comprising numerous plug or socket portions (1a, 1b; 2a, 2b, 2a', 2b', 2a") with different nubmers of poles, and corresponding socket or plug portions (2a, 2b, 2a', 2b', 2a"; 1a, 1b), for engagement into the strip, wherein the plug portions and the socket portions each have respective plug-in mountings (3) for receiving coding elements (4), characterised in that the plug portions (1a, 1 b) and the socket portions (2a, 2b, 2a', 2b', 2a") have at one of their contours which co-operate in plugging engagement respective contouring which can be brought into plugging interengagement and which is respectively formed from projections (5) and recesses (6) and which follows a predetermined pattern pitch (x), wherein the corner edges of the contouring are formed differently to provide for collision with the patterned contouring and the plug portions (1 a, 1 b) and the socket portions (2a, 2b, 2a', 2b', 2a"), on a further contour co-operating in plugging engagement, have a further contouring which can be brought into plugging engagement and which is respectively formed from projections (7) and recesses (8, 8') and which follows the pattern pitch (x), wherein here the contouring containing the projections (7) is formed in a projections-less manner on the corner edges forming the butting edges of the portion while the contouring having the receiving means (8, 8') is provided here at the pattern pitch with such receiving means (8') into which in overlapping relationship of the portions both a projection (7) and also a blocking element (9) preventing such a projection (7) from being received can be inserted.

2. A multipole plug connector according to claim 1 characterised in that provided on the top-side co-operating contour of the plug portions (1 a, 1b) at the pattern pitch (x) in the middle region thereof are ribs (5) for which receiving grooves (6) are provided in a manner corresponding to the pattern pitch (x) in the socket portions (2a, 2b, 2a', 2b', 2a") in the mi- die region thereof, wherein the end edges of said socket portions, contrary to the pattern pitch, are left solid without grooves, while the edges of the plug portions (1a, 1b), contrary to the pattern pitch, are left without ribs (5).

3. A multipole plug connector according to claim 1 characterised in that provided in the plug portions (1a, 1b) and the socket portions (2a, 2b, 2a', 2b', 2a"), facing towards each other and opening towards each other, in accordance with the pattern pitch (x), between the ribs (5) and the recieving grooves (6) respectively, are the respective mountings (3) for the coding elements (4).

4. A multipole plug connector according to claim 1 characterised in that the butting edge contouring of the contour which contains the recesses (8, 8') is respectively provided with half a receiving groove (8') which is of a dovetail configuration in overall cross-section and the smallest internal width of which is adapted to receive the projection (7), wherein the blocking elements (9) are adapted in respect of their cross-section to said receiving groove (8_{'}) and in their cross-sectional size do not exceed the groove cross-section.

5. A multipole plug connector according to claim 1 or claim 4 characterised in that the co-operating underside contours of the plug portions (1 a, 1 b) and the socket portions (2a, 2b, 2a', 2b_{'}, 2a") are formed in their middle regions from grooves (8) and ribs (7) which differ in their geometrical dimensions from the top-side ribs (5) and grooves (6), but following the same pattern pitch (x).
